# EUROPÄISCHE PATENTANMELDUNG

(11) **EP 4 429 045 A1**
(43) Veröffentlichungstag der Anmeldung: **11.09.2024**
(21) Anmeldenummer: 24161799.2
(22) Anmeldetag: 06.03.2024
(51) Int. Cl.: H01R 13/74, H01R 9/16, H01R 4/30, H01R 12/51

(54) **LEISTUNGSELEKTRISCHES GERÄT UND VERFAHREN ZUR HERSTELLUNG DES LEISTUNGSELEKTRISCHEN GERÄTS**

(30) Priorität: 07.03.2023 DE 102023105626
(71) Anmelder: Yazaki Systems Technologies GmbH, 93059 Regensburg (DE)
(72) Erfinder: WITTMANN, Michael, 92318 Neumarkt in der Oberpfalz (DE)
(74) Vertreter: Patentanwaltskanzlei WILHELM & BECK

(57) **Zusammenfassung**

Die Erfindung betrifft ein leistungselektrisches Gerät (10) und ein Verfahren zur Herstellung des leistungselektrischen Geräts (10), wobei das leistungselektrische Gerät (10) ein Gehäuse (15), eine Gehäusedurchführung (20) und eine erste Busbar (25) aufweist, wobei das Gehäuse (15) einen Gehäuseinnenraum (30) zumindest abschnittsweise umschließt und eine Gehäuseöffnung (40) aufweist, wobei die Gehäusedurchführung (20) einen Einleger (45) und ein erstes Verbindungselement (50) aufweist, wobei der Einleger (45) einen plattenförmig ausgebildeten Verschlussabschnitt (55) und einen ersten Trägerabschnitt (60) aufweist, wobei der Verschlussabschnitt (55) die Gehäuseöffnung (40) verschließt und der erste Trägerabschnitt (60) sich auf einer vom Gehäuseinnenraum (30) abgewandten Seite des Verschlussabschnitts (55) geneigt vom Verschlussabschnitt (55) wegerstreckt, wobei die erste Busbar (25) zumindest abschnittweise an dem ersten Trägerabschnitt (60) angeordnet ist und durch den Verschlussabschnitt (55) in den Gehäuseinnenraum (30) geführt ist, wobei das erste Verbindungselement (50) zumindest abschnittweise in dem ersten Trägerabschnitt (60) neben der ersten Busbar (25) eingebettet ist und stoffschlüssig mit dem ersten Trägerabschnitt (60) verbunden ist.

## Beschreibung

Die Erfindung betrifft ein leistungselektrisches Gerät gemäß Patentanspruch 1 und ein Verfahren zur Herstellung des leistungselektrischen Geräts gemäß Patentanspruch 9.

Es sind Steuergeräte mit Gehäusedurchführung bekannt.

Es ist Aufgabe der Erfindung, ein verbessertes leistungselektrisches Gerät und ein verbessertes Verfahren zur Herstellung des leistungselektrischen Geräts bereitzustellen.

Diese Aufgabe wird mittels eines leistungselektrischen Geräts gemäß Patentanspruch 1, und mittels eines Verfahrens zur Herstellung des leistungselektrischen Geräts gemäß Patentanspruch 9 gelöst. Vorteilhafte Ausführungsformen sind in den abhängigen Ansprüchen angegeben.

Es wurde erkannt, dass ein verbessertes leistungselektrisches Gerät dadurch bereitgestellt werden kann, dass das leistungselektrische Gerät ein Gehäuse, eine Gehäusedurchführung und eine erste Busbar aufweist. Das Gehäuse umschließt zumindest abschnittsweise einen Gehäuseinnenraum und weist eine Gehäuseöffnung auf. Die Gehäusedurchführung weist einen Einleger und ein erstes Verbindungselement auf, wobei der Einleger einen plattenförmig ausgebildeten Verschlussabschnitt und einen ersten Trägerabschnitt aufweist, wobei der Verschlussabschnitt die Gehäuseöffnung verschließt und der erste Trägerabschnitt sich auf einer vom Gehäuseinnenraum abgewandten Seite des Verschlussabschnitts geneigt vom Verschlussabschnitt wegerstreckt, wobei die erste Busbar zumindest abschnittweise an dem ersten Trägerabschnitt angeordnet ist und durch den Verschlussabschnitt in den Gehäuseinnenraum geführt ist, wobei das erste Verbindungselement zumindest abschnittweise in dem ersten Trägerabschnitt neben der ersten Busbar eingebettet ist und stoffschlüssig mit dem ersten Trägerabschnitt verbunden ist.

Diese Ausgestaltung hat den Vorteil, dass das leistungselektrische Gerät besonders einfach und kostengünstig herstellbar ist. Ferner wird eine automatische Montierbarkeit des leistungselektrischen Geräts sichergestellt. Durch die stoffschlüssige Verbindung des ersten Verbindungselements mit dem ersten Trägerabschnitt wird ferner sichergestellt, dass das erste Verbindungselement eine definierte Ausrichtung an dem ersten Trägerabschnitt aufweist. Das erste Verbindungselement kann insbesondere dazu genutzt werden, um die erste Busbar beispielsweise mit einem ersten Kontaktelement eines elektrischen Kabels elektrisch und mechanisch zu verbinden.

In einer besonders vorteilhaften Ausgestaltung kann dabei beispielsweise das erste Verbindungselement als Hülse oder Gewindebolzen ausgebildet sein. Insbesondere ist eine Gewindehülse besonders geeignet, um in den ersten Trägerabschnitt angeordnet zu werden und stoffschlüssig mit dem ersten Trägerabschnitt verbunden zu sein.

In einer weiteren Ausführungsform weist die Gehäusedurchführung ein zweites Verbindungselement auf, wobei der Verschlussabschnitt eine Außenkontur aufweist, die zumindest abschnittsweise korrespondierend zu der Gehäuseöffnung ausgebildet ist, wobei der erste Trägerabschnitt seitlich über den Verschlussabschnitt mit einem Überragabschnitt ragt, wobei in dem Überragabschnitt das zweite Verbindungselement angeordnet ist, wobei das zweite Verbindungselement seitlich versetzt zu dem ersten Verbindungselement in dem Überragabschnitt angeordnet ist und zumindest abschnittweise in dem Überragabschnitt eingebettet ist. Dadurch können Hinterschnitte an dem Einleger vermieden werden, sodass ein besonders gutes Umfließen des ersten Verbindungselements und des zweiten Verbindungselements in der Form und damit eine besonders gute mechanische Verbindung zwischen dem ersten und zweiten Verbindungselement einerseits und dem ersten Trägerabschnitt andererseits sichergestellt ist. Ferner hat diese Ausgestaltung den Vorteil, dass eine Kontur oder ein Bereich, an dem über die Gehäuseöffnung ein Fluid in den Gehäuseinnenraum eindringen kann, besonders klein gehalten ist.

Ferner weist das leistungselektrische Gerät eine am ersten Trägerabschnitt angeordnete zweite Busbar auf, wobei die zweite Busbar an einer Gehäuseaußenseite des Gehäuses befestigt ist, wobei die zweite Busbar seitlich versetzt zu der ersten Busbar am Überragabschnitt angeordnet ist. Diese Ausgestaltung hat den Vorteil, dass mittels der zwei Busbars ein besonders kompakter Anschluss des leistungselektrischen Geräts sichergestellt ist. Ferner kann das zweite Verbindungselement genutzt werden, um Kräfte aus dem Anschluss an dem ersten Verbindungselement aus der Gehäusedurchführung an dem Gehäuse abzustützen und dadurch ein ungewolltes Verkippen des Einlegers, insbesondere des Verschlussabschnitts in der Gehäuseöffnung zu verhindern.

In einer weiteren Ausführungsform ist in dem ersten Trägerabschnitt eine erste Aussparung auf der zur ersten Busbar zugewandten Seite angeordnet. Die erste Aussparung ist zumindest abschnittweise korrespondierend zu der ersten Busbar ausgeformt. In die erste Aussparung greift die erste Busbar ein. Diese Ausgestaltung hat den Vorteil, dass die Gehäusedurchführung besonders kompakt ausgebildet ist.

In einer weiteren Ausführungsform weist das leistungselektrische Gerät in dem ersten Trägerabschnitt eine erste Aufnahme auf. In der ersten Aufnahme ist das erste Verbindungselement angeordnet. An dem ersten Trägerabschnitt weist der Einleger einen ersten Verstärkungsabschnitt auf, der auf einer der ersten Busbar abgewandten Seite des ersten Trägerabschnitts angeordnet und mit dem ersten Trägerabschnitt verbunden ist. Die erste Aufnahme erstreckt sich durch den ersten Trägerabschnitt und den ersten Verstärkungsabschnitt. Dabei kann der erste Verstärkungsabschnitt beispielsweise ringförmig ausgebildet sein und umfangsseitig die erste Aufnahme umschließen. Durch den ersten Verstärkungsabschnitt kann der erste Trägerabschnitt besonders schlank ausgebildet sein und nur lokal durch den Verstärkungsabschnitt versteift werden. Dadurch ist für die Herstellung des Einlegers besonders wenig Material notwendig.

In einer weiteren Ausführungsform weist das erste Verbindungselement an einer ersten Außenseite eine erste Auskragung auf, wobei die erste Auskragung in den ersten Trägerabschnitt eingreift und das erste Verbindungselement formschlüssig mit dem ersten Trägerabschnitt verbindet. Dadurch kann eine zusätzliche, besonders steife und mechanisch feste Verbindung zwischen dem ersten Verbindungselement und dem ersten Trägerabschnitt zusätzlich zur stoffschlüssigen Anbindung sichergestellt werden.

In einer weiteren Ausführungsform weist das Gehäuse und/oder die Busbar und/oder das erste Verbindungselement einen elektrisch leitenden ersten Werkstoff auf, wobei insbesondere das Gehäuse und/oder die Busbar und/oder das erste Verbindungselement einen der folgenden elektrisch leitenden ersten Werkstoffe aufweist: Aluminium, Eisen, Stahl, Kupfer, nichtrostenden Stahl.

In einer weiteren Ausführungsform weist der Einleger einen elektrisch nichtleitenden zweiten Werkstoff auf, wobei insbesondere der Einleger einen der folgenden elektrisch nichtleitenden zweiten Werkstoffe aufweist: Kunststoff, Thermoplast, Duroplast, Polyvinylchlorid, Polyethylen, Polypropylen, Polyamid.

Besonders einfach und kostengünstig kann das leistungselektrische Gerät, das wie oben beschrieben ausgebildet ist, dadurch bereitgestellt werden, dass eine Form bereitgestellt wird, wobei in die Form die erste Busbar und das erste Verbindungselement eingelegt werden, wobei der zweite Werkstoff und/oder zumindest ein erstes Vorprodukt des zweiten Werkstoffs oder ein Gemisch aus einem ersten Vorprodukt und einem zweiten Vorprodukt in die Form eingebracht wird und die erste Busbar und das erste Verbindungselement zumindest abschnittsweise umschließt. Der zweite Werkstoff und/oder das erste Vorprodukt des zweiten Werkstoffs und/oder das Gemisch wird zu dem Einleger ausgehärtet und bildet eine stoffschlüssige Verbindung zu dem ersten Verbindungselement aus, wobei der Einleger mit dem Verschlussabschnitt in die Gehäuseöffnung eingesetzt wird.

Nachfolgend wird die Erfindung anhand von Figuren näher erläutert. Dabei zeigen:
- Figur 1: eine perspektivische Darstellung eines leistungselektrischen Geräts gemäß einer ersten Ausführungsform;
- Figur 2: eine Schnittansicht entlang einer in Figur 1 gezeigten Schnittebene A-A durch das in Figur 1 gezeigte leistungselektrische Gerät;
- Figur 3: eine Explosionsdarstellung der ersten Busbar und der Gehäusedurchführung;
- Figur 4: eine weitere perspektivische Darstellung der ersten Busbar und der Gehäusedurchführung;
- Figur 5: einen Ausschnitt einer perspektivischen Darstellung eines leistungselektrischen Geräts gemäß einer zweiten Ausführungsform; und
- Figur 6: eine perspektivische Darstellung des Einlegers mit der ersten Busbar des in Figur 5 gezeigten leistungselektrischen Geräts.

In den nachfolgenden Figuren wird auf ein Koordinatensystem Bezug genommen. Das Koordinatensystem weist beispielhaft eine x-Achse (Längsrichtung), eine y-Achse (Querrichtung) und eine z-Achse (Höhenrichtung) auf. Beispielhaft ist das Koordinatensystem als Rechtssystem ausgebildet.

Figur 1 zeigt eine perspektivische Darstellung eines leistungselektrischen Geräts 10 gemäß einer ersten Ausführungsform.

Das leistungselektrische Gerät 10 kann insbesondere als Steuergerät in einem Kraftfahrzeug ausgebildet sein. Das leistungselektrische Gerät 10 weist ein Gehäuse 15 (nur abschnittsweise in Figur 1 dargestellt), eine Gehäusedurchführung 20 und wenigstens eine erste Busbar 25 auf.

Das Gehäuse 15 umschließt einen Gehäuseinnenraum 30, der fluiddicht gegenüber einer Umgebung 35 des leistungselektrischen Geräts 10 abgedichtet ist. Das Gehäuse 15 kann beispielhaft aus einem elektrisch leitfähigen ersten Werkstoff, insbesondere aus einem metallischen und elektrisch leitfähigen ersten Werkstoff, gefertigt sein. Insbesondere kann das Gehäuse 15 wenigstens einen der folgenden ersten Werkstoffe aufweisen: Aluminium, Eisen, Stahl, Kupfer, nichtrostenden Stahl. Das Gehäuse 15 kann beispielsweise im Rahmen eines Druckgusses hergestellt werden. Auch eine andere Ausgestaltung oder Herstellung des Gehäuses 15 ist denkbar.

In dem Gehäuseinnenraum 30 kann beispielsweise eine Steuereinrichtung zur Steuerung einer leistungselektrischen Komponente des Kraftfahrzeugs angeordnet sein. Um die leistungselektrische Komponente in dem fluiddicht abgedichteten Gehäuseinnenraum 30 elektrisch in dem Fahrzeug anzuschließen, ist die Gehäusedurchführung 20 vorgesehen. Die Steuereinrichtung kann beispielsweise mit der ersten Busbar 25 elektrisch verbunden sein. Ferner kann die Steuereinrichtung elektrisch innenseitig am Gehäuse 15 angeschlossen sein.

Das Gehäuse 15 weist wenigstens eine Gehäuseöffnung 40 auf, wobei die Gehäuseöffnung 40 sich durch eine Wandung des Gehäuses 15 erstreckt und in dem Gehäuseinnenraum 30 innenseitig und außenseitig an der Umgebung 35 des leistungselektrischen Geräts 10 mündet. Die Gehäuseöffnung 40 wird in der Ausführungsform durch die Gehäusedurchführung 20 fluiddicht verschlossen.

Die Gehäusedurchführung 20 weist wenigstens einen Einleger 45 und wenigstens ein erstes Verbindungselement 50 auf. Der Einleger 45 weist vorzugsweise einen zweiten Werkstoff auf. Der zweite Werkstoff ist elektrisch nichtleitend. Von besonderem Vorteil ist, wenn der Einleger 45 wenigstens einen der folgenden zweiten Werkstoffe aufweist: Kunststoff, Thermoplast, Duroplast, Polyvinylchlorid (PVC), Polyethylen (PE), Polypropylen (PP), Polyamid (PA).

Der Einleger 45 weist wenigstens einen plattenförmig ausgebildeten Verschlussabschnitt 55 und wenigstens einen ersten Trägerabschnitt 60 auf. Zusätzlich kann der Einleger 45 einen zweiten Trägerabschnitt 65 aufweisen. Der Verschlussabschnitt 55 weist eine Außenkontur 70 auf, wobei die Außenkontur 70 korrespondierend zu der Gehäuseöffnung 40 ausgebildet ist. Dabei liegt die Außenkontur 70 des Verschlussabschnitts 55 fluiddicht an der Gehäuseöffnung 40 an.

Der Verschlussabschnitt 55 ist in der Ausführungsform beispielhaft plattenförmig ausgebildet und erstreckt sich im Wesentlichen in einer yz-Ebene. Dabei kann der Verschlussabschnitt 55 bündig zu einer außenseitig am Gehäuse 15 angeordneten ersten Seitenfläche 75 des Gehäuses 15, in der die Gehäuseöffnung 40 angeordnet ist, angeordnet sein. In dem Verschlussabschnitt 55 ist eine Durchgangsöffnung 80 angeordnet. Die Durchgangsöffnung 80 ist korrespondierend zu einem Querschnitt der ersten Busbar 25 ausgebildet, die die Durchgangsöffnung 80 durchgreift.

Der erste Trägerabschnitt 60 ist geneigt, in Figur 1 beispielhaft senkrecht, zu dem Verschlussabschnitt 55 ausgebildet und ist an einem Ende mit dem Verschlussabschnitt 55 verbunden. Der erste Trägerabschnitt 60 weist beispielhaft eine im Wesentlichen plattenförmige Grundform auf. Der erste Trägerabschnitt 60 ist beispielsweise auf einer dem Gehäuseinnenraum 30 abgewandten Seite angeordnet und erstreckt sich sowohl vom dem Verschlussabschnitt 55 als auch vom Gehäuse 15 weg. Der erste Trägerabschnitt 60 und der Verschlussabschnitt 55 sind vorzugsweise einstückig und materialeinheitlich ausgebildet.

Zusätzlich kann, wie bereits oben erläutert, der Einleger 45 den zweiten Trägerabschnitt 65 aufweisen, wobei der zweite Trägerabschnitt 65 im Gehäuseinnenraum 30 des Gehäuses 15 angeordnet ist. Der zweite Trägerabschnitt 65 kann dabei einen unterschiedlichen Querschnitt zu dem ersten Trägerabschnitt 60 aufweisen. Der zweite Trägerabschnitt 65 erstreckt sich geneigt, vorzugsweise senkrecht, zu dem Verschlussabschnitt 55 in den Gehäuseinnenraum 30. In z-Richtung können der erste und zweite Trägerabschnitt 60, 65 auf gleicher Höhe an dem Verschlussabschnitt 55 auf zwei gegenüberliegenden Seiten des Verschlussabschnitts 55 angeordnet sein.

Der erste Trägerabschnitt 60 weist beispielhaft eine erste Aussparung 85 auf. Die erste Aussparung 85 ist an einer zweiten Seitenfläche 90 des ersten Trägerabschnitts 60 angeordnet. Die erste Aussparung 85 erstreckt sich in der Ausführungsform bis hin zum Verschlussabschnitt 55. Die Durchgangsöffnung 80 mündet auf der zum ersten Trägerabschnitt 60 zugewandten Seite in der ersten Aussparung 85. Auf die erste Aussparung 85 kann auch in einer Weiterbildung verzichtet werden.

In der ersten Aussparung 85 ist ein erster Anschlussabschnitt 95 der ersten Busbar 25 angeordnet. Der erste Anschlussabschnitt 95 kann dabei plattenförmig ausgebildet sein und sich beispielsweise in einer xy-Ebene erstrecken. Ferner durchgreift die erste Busbar 25 mit dem ersten Anschlussabschnitt 95 die Durchgangsöffnung 80. In dem ersten Anschlussabschnitt 95 weist die erste Busbar 25 eine erste Anschlussöffnung 100 auf.

Figur 2 zeigt eine Schnittansicht entlang einer in Figur 1 gezeigten Schnittebene A-A durch das in Figur 1 gezeigte leistungselektrische Gerät 10.

In dem ersten Trägerabschnitt 60 ist ferner eine erste Aufnahme 105 angeordnet. Die erste Aufnahme 105 kann als Durchgangsöffnung ausgebildet sein und auf der zur zweiten Seitenfläche 90 abgewandten Seite offen ausgebildet sein. Auch kann die erste Aufnahme 105 auf der zur zweiten Seitenfläche 90 abgewandten Seite geschlossen, beispielsweise als Sackloch, ausgebildet sein.

Das erste Verbindungselement 50 ist in der ersten Aufnahme 105 angeordnet und wird durch die erste Aufnahme 105 aufgenommen. Dabei mündet in der Ausführungsform beispielhaft auf der zur zweiten Seitenfläche 90 zugewandten Seite die erste Aufnahme 105 an der ersten Aussparung 85. Wird auf die erste Aussparung 85 verzichtet, so kann die erste Aufnahme 105 beispielsweise an der zweiten Seitenfläche 90 münden. Die erste Aufnahme 105 ist korrespondierend zu einer ersten Außenseite 110 des ersten Verbindungselements 50 ausgebildet.

Das erste Verbindungselement 50 ist in der Ausführungsform beispielhaft als Gewindehülse mit einem Innengewinde 115 ausgebildet. Selbstverständlich sind auch andere Ausgestaltungen des ersten Verbindungselements 50 möglich. Insbesondere kann beispielsweise das erste Verbindungselement 50 auch als Niethülse oder als Befestigungsbolzen, Stehbolzen, Gewindebolzen, Niet, Schraubenmutter oder Niethülse ausgebildet sein.

Die erste Busbar 25 und/oder das erste Verbindungselement 50 können den ersten Werkstoff aufweisen. Insbesondere ist möglich, dass der erste Werkstoff des ersten Verbindungselements 50 identisch zu dem ersten Werkstoff der ersten Busbar 25 gewählt ist, um eine Korrosion zwischen dem ersten Verbindungselement 50 und der ersten Busbar 25 zu vermeiden. Insbesondere wird dies dann vermieden, wenn das erste Verbindungselement 50, wie in Figur 2 gezeigt, auf der zur zweiten Seitenfläche 90 abgewandten Seite an der ersten Busbar 25 anliegt.

In der Ausführungsform weist das erste Verbindungselement 50 an der ersten Außenseite 110 wenigstens eine erste Auskragung 120 auf. Die erste Auskragung 120 kann umfangsseitig umlaufend oder in Umfangsrichtung unterbrochen an der ersten Außenseite 110 des ersten Verbindungselements 50 angeordnet sein. Selbstverständlich kann die erste Auskragung 120 sich auch in Umfangsrichtung nur über einen Teilabschnitt der ersten Außenseite 110 erstrecken.

In der Ausführungsform weist das erste Verbindungselement 50 zusätzlich beispielhaft eine zweite Auskragung 125 auf, wobei die zweite Auskragung 125 in axialer Richtung bezogen auf eine Haupterstreckungsrichtung des ersten Verbindungselements 50 versetzt zu der ersten Auskragung 120 angeordnet ist.

Zusätzlich kann der Einleger 45 einen ersten Verstärkungsabschnitt 130 aufweisen. Der erste Verstärkungsabschnitt 130 ist an einer zur zweiten Seitenfläche 90 gegenüberliegend angeordneten dritten Seitenfläche 131 des ersten Trägerabschnitts 60 angeordnet. Der erste Verstärkungsabschnitt 130 kann dabei ringförmig ausgebildet sein. Innenseitig kann sich dabei die erste Aufnahme 105 abschnittsweise in den ersten Verstärkungsabschnitt 130 erstrecken.

Mit der ersten Auskragung 120 und gegebenenfalls der weiteren, zweiten Auskragung 125 greift das erste Verbindungselement 50 in den ersten Trägerabschnitt 60 und/oder den ersten Verstärkungsabschnitt 130 ein, sodass eine formschlüssige Verbindung zwischen dem ersten Verbindungselement 50 und dem ersten Trägerabschnitt 60 und/oder dem ersten Verstärkungsabschnitt 130 hergestellt ist. Insbesondere wird dabei eine sichere formschlüssige Verbindung zumindest in axialer Richtung (in z-Richtung) bereitgestellt.

In montiertem Zustand des leistungselektrischen Geräts 10 ist an dem leistungselektrischen Gerät 10 beispielsweise ein erstes elektrisches Kabel 135 angeschlossen. Das erste elektrische Kabel 135 weist ein in Figur 2 gezeigtes erstes Kontaktelement 140 und beispielsweise ein erstes Befestigungsmittel 145 auf. Das erste Befestigungsmittel 145 weist wenigstens einen Schaft 150 auf, wobei der Schaft 150 in das erste Verbindungselement 50 eingreift und mit dem ersten Verbindungselement 50 verbunden ist. Das erste Befestigungsmittel 145 befestigt das erste Kontaktelement 140 an dem ersten Trägerabschnitt 60 der ersten Busbar 25 und sorgt für eine mechanische und elektrische Verbindung zwischen der ersten Busbar 25 und dem ersten Kontaktelement 140. Ferner wird auf der zur zweiten Seitenfläche 90 abgewandten Seite die erste Busbar 25 stirnseitig an das erste Verbindungselement 50 gepresst. In der Ausführungsform ist beispielhaft das erste Befestigungsmittel 145 als Schraube ausgebildet, deren Schaft 150 in das Innengewinde 115 des ersten Verbindungselements 50 eingeschraubt ist. Dabei durchgreift der Schaft 150 die erste Anschlussöffnung 100 und greift in das Innengewinde 115 ein.

Durch die erste Auskragung 120 und gegebenenfalls weitere, zweite Auskragung 125 wird eine sichere Befestigung der ersten Busbar 25, aber auch des ersten Kontaktelements 140 und des ersten Befestigungsmittels 145 an dem ersten Verbindungselement 50 sichergestellt, und ein elektrischer Übergangswiderstand zwischen dem ersten Kontaktelement 140 und der ersten Busbar 25 kann ferner geringgehalten werden.

Figur 3 zeigt eine Explosionsdarstellung der ersten Busbar 25 und der Gehäusedurchführung 20.

Deutlich ist in Figur 3 die zu der Außenseite 110 korrespondierende Ausgestaltung der ersten Aufnahme 105 zu erkennen, um jeweils die Auskragung 120, 125 des ersten Verbindungselements 50 aufzunehmen und dadurch eine gute formschlüssige Verbindung zwischen dem ersten Verbindungselement 50 und dem ersten Trägerabschnitt 60 und gegebenenfalls zusätzlich zum ersten Verstärkungsabschnitt 130 sicherzustellen.

Die erste Busbar 25 weist in der Ausführungsform beispielsweise eine L-förmige Ausgestaltung auf und weist neben dem ersten Anschlussabschnitt 95 ferner einen zweiten Anschlussabschnitt 155 auf, wobei der zweite Anschlussabschnitt 155 geneigt, vorzugsweise senkrecht, zu dem ersten Anschlussabschnitt 95 ausgebildet ist. Am zweiten Anschlussabschnitt 155 kann beispielsweise die erste Busbar 25 in eine Leiterplatte (nicht dargestellt) des leistungselektrischen Geräts 10 eingreifen und eine elektrische Verbindung zu der Leiterplatte ausbilden. Der zweite Anschlussabschnitt 155 kann im Gehäuseinnenraum 30 des Gehäuses 15 angeordnet sein.

In fertig montiertem Zustand des leistungselektrischen Geräts 10 durchgreift in der Ausführungsform der plattenförmig ausgebildete erste Anschlussabschnitt 95 neben dem Eingriff in die erste Aussparung 85 die Durchgangsöffnung 80. Im Gehäuseinnenraum 30 kann der erste Anschlussabschnitt 95 an dem zweiten Trägerabschnitt 65 anliegen. Insbesondere ist in der Ausführungsform der zweite Trägerabschnitt 65 umfangsseitig um den ersten Anschlussabschnitt 95 der ersten Busbar 25 angeordnet, um so einen besonders guten und stabilen Halt des ersten Anschlussabschnitts 95 an dem Einleger 45 sicherzustellen.

Alternativ zur umfangsseitig umgreifenden Ausgestaltung des zweiten Trägerabschnitts 65 wäre auch möglich, den zweiten Trägerabschnitt 65 analog zum ersten Trägerabschnitt 60 auszubilden, wobei auch in diesem Fall vorzugsweise der erste Anschlussabschnitt 95 der ersten Busbar 25 zumindest in Figur 3 unterseitig an dem zweiten Trägerabschnitt 65 anliegt, sodass der erste Anschlussabschnitt 95 der ersten Busbar 25 beidseitig der Durchführung durch die Durchgangsöffnung 80 gestützt ist.

Figur 4 zeigt eine weitere perspektivische Darstellung der ersten Busbar 25 und der Gehäusedurchführung 20.

In Figur 4 ist deutlich die beispielhafte hohlkörperartige Ausgestaltung des ersten Verstärkungsabschnitts 130 zu erkennen. Ferner erstreckt sich das erste Verbindungselement 50 vollständig auf der zur zweiten Seitenfläche 90 abgewandten Seite hin bis zu einem Ende des ersten Verstärkungsabschnitts 130. Dadurch ist das erste Verbindungselement 50 in z-Richtung besonders lang ausgebildet, sodass ein guter Halt des ersten Befestigungsmittels 145 an dem ersten Verbindungselement 50 sichergestellt ist.

Durch die hohlkörperartige Ausgestaltung des zweiten Trägerabschnitts 65 ist eine beidseitige Abstützung des ersten Anschlussabschnitts 95 der ersten Busbar 25 sichergestellt. In Längsrichtung ist beispielhaft der zweite Trägerabschnitt 65 kürzer ausgebildet als der erste Trägerabschnitt 60. Selbstverständlich ist auch eine andere Ausgestaltung des zweiten Trägerabschnitts 65 möglich.

Um das leistungselektrische Gerät 10 herzustellen, wird in einem ersten Verfahrensschritt die erste Busbar 25 beispielsweise stanzbiegegebogen aus einem Blechmaterial hergestellt.

In einem zweiten Verfahrensschritt wird das erste Verbindungselement 50 zusammen mit der ersten Busbar 25 in eine Form, beispielsweise eine Spritzgussform, eingelegt und in der Form relativ zueinander derart orientiert, dass beispielsweise das erste Verbindungselement 50 an dem ersten Anschlussabschnitt 95 der ersten Busbar 25 anliegt, sodass die erste Anschlussöffnung 100 fluchtend zu dem ersten Verbindungselement 50, insbesondere fluchtend zu dem Innengewinde 115 des ersten Verbindungselements 50 ausgerichtet ist.

In einem dritten Verfahrensschritt wird der zweite Werkstoff vorzugsweise flüssig und/oder ein erstes Vorprodukt des zweiten Werkstoffs und/oder ein Gemisch aus einem ersten Vorprodukt des zweiten Werkstoffs und einem zweiten Vorprodukt des zweiten Werkstoffs in die Form eingebracht, beispielsweise eingespritzt. Dabei umfließt der flüssige zweite Werkstoff und/oder das erste Vorprodukt und/oder das Gemisch zumindest abschnittsweise die erste Busbar 25 und das erste Verbindungselement 50. Dabei formt mit der ersten Außenseite 110 das erste Verbindungselement 50 die erste Aufnahme 105 und der erste Anschlussabschnitt 95 umfangsseitig die erste Aussparung 85 sowie die Durchgangsöffnung 80 aus.

In einem dritten Verfahrensschritt wird der flüssige zweite Werkstoff und/oder das erste Vorprodukt und/oder das Gemisch ausgehärtet. Dabei vernetzt der flüssige erste Werkstoff und/oder das erste Vorprodukt und/oder das Gemisch aus dem ersten und zweiten Vorprodukt zu dem zweiten Werkstoff und verfestigt sich. Zusätzlich kann der zweite Werkstoff und/oder das erste Vorprodukt und/oder das Gemisch eine stoffschlüssige Verbindung mit der ersten Busbar 25 und/oder der ersten Außenseite 110 ausbilden. Dadurch wird neben der formschlüssigen Verbindung eine zusätzliche mechanische stoffschlüssige Verbindung zur Befestigung des ersten Verbindungselements 50 an dem Einleger 45 und eine zusätzliche stoffschlüssige Verbindung zur Befestigung des ersten Anschlussabschnitts 95 der ersten Busbar 25 bereitgestellt.

Durch das Umspritzen bzw. Umfließen der ersten Busbar 25 im Bereich des ersten Anschlussabschnitts 95 wird in der Form in dem Verschlussabschnitt 55 die Durchgangsöffnung 80 ausgeformt. Dabei wird eine fluiddichte Abdichtung, insbesondere durch Ausbildung der stoffschlüssigen Verbindung zwischen dem Verschlussabschnitt 55 und dem ersten Anschlussabschnitt 95 der ersten Busbar 25 erzielt.

Das Gehäuse 15 kann beispielsweise in einem getrennten vierten Verfahrensschritt zeitlich unabhängig zu der Gehäusedurchführung 20, beispielsweise in einem Druckguss aus dem ersten Werkstoff hergestellt werden.

In einem fünften Verfahrensschritt wird die Gehäusedurchführung 20 zusammen mit der ersten Busbar 25 in der Gehäuseöffnung 40 derart montiert, dass die Gehäuseöffnung 40 durch den Verschlussabschnitt 55 fluiddicht verschlossen wird.

In einem sechsten Verfahrensschritt kann mittels des ersten Befestigungsmittels 145 das erste Kontaktelement 140 des ersten elektrischen Kabels 135 an der ersten Busbar 25 durch das Durchführen des Schafts 150 durch die erste Anschlussöffnung 100 und Einführen des Schafts 150 in das erste Verbindungselement 50 sowohl mechanisch als auch elektrisch mit dem ersten Anschlussabschnitt 95 der ersten Busbar 25 verbunden werden. Insbesondere kann beispielsweise der Schaft 150 in das erste Verbindungselement 50 eingeschraubt werden. Durch die stoffschlüssige Verbindung des ersten Verbindungselements 50 mit dem ersten Trägerabschnitt 60 und gegebenenfalls dem ersten Verstärkungsabschnitt 130 wird ein ungewolltes Verdrehen des ersten Verbindungselements 50 in der ersten Aufnahme 105 vermieden.

Das erste Befestigungsmittel 145 kann in Längsrichtung des ersten Verbindungselements 50 sowie der ersten Anschlussöffnung 100 so lang ausgebildet sein, dass durch die offene Ausgestaltung der ersten Aufnahme 105 und des ersten Verbindungselements 50 der Schaft 150 auf der von der ersten Busbar 25 abgewandten Seite aus dem ersten Verbindungselement 50 herausragt.

Figur 5 zeigt einen Ausschnitt einer perspektivischen Darstellung eines leistungselektrischen Geräts 10 gemäß einer zweiten Ausführungsform.

Das leistungselektrische Gerät 10 gemäß der zweiten Ausführungsform ist im Wesentlichen identisch zu der in den Figuren 1 bis 4 erläuterten Ausgestaltung des leistungselektrischen Geräts 10 ausgebildet. Im Folgenden wird ausschließlich auf die Unterschiede des in Figur 5 gezeigten leistungselektrischen Geräts 10 gemäß der zweiten Ausführungsform gegenüber der in den Figuren 1 bis 4 gezeigten Ausgestaltung des leistungselektrischen Geräts 10 gemäß der ersten Ausführungsform eingegangen.

Wie bereits in Figur 1 erkennbar, weist beispielhaft die Gehäuseöffnung 40 eine trapezförmige Ausgestaltung auf. Zusätzlich kann das Gehäuse 15 um eine breite Auflagefläche der Außenkontur 70 an dem Gehäuse 15 zur fluiddichten Abdichtung des Gehäuseinnenraums 30 einen Gehäusesteg 160 aufweisen, der zumindest abschnittsweise in Umfangsrichtung die Gehäuseöffnung 40 begrenzt. Unterseitig kann (in Figur 5 strichliert dargestellt) das leistungselektrische Gerät 10 einen Gehäusedeckel 165 aufweisen, der das Gehäuse 15 in Figur 5 unterseitig verschließt, sodass in Figur 5 der Gehäuseinnenraum 30 fluiddicht abgedichtet ist.

Abweichend zu Figur 1, bei der in Querrichtung der erste Trägerabschnitt 60 schlanker ausgebildet ist als der Verschlussabschnitt 55, ragt in der zweiten Ausführungsform der erste Trägerabschnitt 60 seitlich in Querrichtung (y-Richtung) über die Außenkontur 70 des Verschlussabschnitts 55 mit einem Überragabschnitt 170. Der Überragabschnitt 170 ist dabei zusätzlich in Figur 5 gegenüber der in Figur 1 gezeigten Ausgestaltung des Einlegers 45, insbesondere des ersten Trägerabschnitts 60, in Figur 5 vorgesehen. Ferner ragt der Überragabschnitt 170 ebenso über den Gehäusesteg 160 in Querrichtung hervor.

Des Weiteren weist gegenüber der ersten Ausführungsform die zweite Ausführungsform zusätzlich eine zweite Busbar 175 auf. Die zweite Busbar 175 ist an einer Gehäuseaußenseite 180 des Gehäuses 15 angeordnet und mechanisch mit dem Gehäuse 15 verbunden. Vorzugsweise sind die zweite Busbar 175 und das Gehäuse 15 einstückig und materialeinheitlich aus dem ersten Werkstoff ausgebildet. Dadurch wird eine zuverlässige mechanische und elektrische Verbindung der zweiten Busbar 175 mit dem Gehäuse 15 sichergestellt. Insbesondere ist hierbei auch möglich, dass die zweite Busbar 175 zusammen mit dem Gehäuse 15 hergestellt wird. An der zweiten Busbar 175 kann beispielsweise ein Massepol des Fahrzeugs angeschlossen sein.

Figur 6 zeigt eine perspektivische Darstellung des Einlegers 45 mit der ersten Busbar 25 des in Figur 5 gezeigten leistungselektrischen Geräts 10.

In dem Überragabschnitt 170 weist die Gehäusedurchführung 20 ein zweites Verbindungselement 185 auf (strichliert in Figur 6 dargestellt). Das zweite Verbindungselement 185 kann identisch zu dem ersten Verbindungselement 50 ausgebildet sein. Auch ist denkbar, dass das zweite Verbindungselement 185 korrespondierend zu dem ersten Verbindungselement 50 ausgebildet ist, jedoch geometrisch größer oder kleiner skaliert ist.

Ferner ist in dem ersten Trägerabschnitt 60 eine zweite Aufnahme 190 angeordnet, wobei in der zweiten Aufnahme 190 das zweite Verbindungselement 185 angeordnet ist. Die zweite Aufnahme 190 ist in Querrichtung seitlich versetzt zu der ersten Aufnahme 105 angeordnet. Die zweite Aufnahme 190 kann korrespondierend zu einer zweiten Außenseite 195 des zweiten Verbindungselements 185 ausgebildet sein. Das zweite Verbindungselement 185 ist beispielsweise hohlkörperartig ausgebildet und kann beispielsweise ein Innengewinde, wie das erste Verbindungselement 50, aufweisen. Auch kann beispielsweise das zweite Verbindungselement 185 auch als Niethülse oder als Befestigungsbolzen, Stehbolzen, Gewindebolzen, Niet, Schraubenmutter oder Niethülse ausgebildet sein.

Des Weiteren kann zusätzlich an dem ersten Trägerabschnitt 60 an der dritten Seitenfläche 131 ein zweiter Verstärkungsabschnitt 132 (in Figur 6 strichliert angedeutet) angeordnet sein, der beispielsweise ringförmig ausgeformt ist und sich auf der zur zweiten Seitenfläche 90 abgewandten Richtung in z-Richtung von der dritten Seitenfläche 131 wegerstreckt.

Des Weiteren kann in dem zweiten Trägerabschnitt 65, insbesondere im Überragabschnitt 170, eine zweite Aussparung 200 angeordnet sein. Die zweite Aussparung 200 kann beispielsweise eine rechteckförmige Ausgestaltung aufweisen und seitlich durch einen Rand des ersten Trägerabschnitts 60 ausgeformt werden. Die zweite Aufnahme 190 mündet in der Ausführungsform an der zweiten Aussparung 200.

In montiertem Zustand ist das zweite Verbindungselement 185 in der zweiten Aufnahme 190 angeordnet. Des Weiteren ist die zweite Busbar 175 an dem ersten Trägerabschnitt 60 derart angeordnet, dass eine in der zweiten Busbar 175 angeordnete zweite Anschlussöffnung 205 fluchtend zu dem zweiten Verbindungselement 185 ausgerichtet ist.

In montiertem Zustand (Figur 5) sind die zweite Anschlussöffnung 205 und das zweite Verbindungselement 185 fluchtend zueinander ausgerichtet. Um ein weiteres, zweites elektrisches Kabel 210 (in Figur 5 strichliert dargestellt) mit einem zweiten Kontaktelement 215 an der zweiten Busbar 175 zu befestigen, wird ein zweites Befestigungsmittel 220 (nur in Figur 5 angedeutet) durch die zweite Anschlussöffnung 205 in z-Richtung geführt und in dem zweiten Verbindungselement 185 befestigt. Insbesondere kann beispielsweise, wenn das zweite Befestigungsmittel 220 als Schraube ausgebildet ist, das zweite Befestigungsmittel 220 in das als Gewindehülse ausgebildete zweite Verbindungselement 185 eingeschraubt werden und das zweite Kontaktelement 215 an die zweite Busbar 175 angepresst werden, sodass ein niedriger Übergangswiderstand zwischen dem zweiten Kontaktelement 215 und der zweiten Busbar 175 sichergestellt ist.

Ferner hat die Ausgestaltung den Vorteil, dass über das zweite Verbindungselement 185 der erste Trägerabschnitt 60 in z-Richtung an die zweite Busbar 175 gepresst wird und dadurch eine gute Lastabtragung einer Last, beispielsweise resultierend aus einem schweren ersten elektrischen Kabel 135, über die zweite Busbar 175 an dem ersten Gehäuse 15 abgestützt wird. Des Weiteren wird dadurch sichergestellt, dass ein Verkippen des ersten Trägerabschnitts 60 um die y-Achse und dadurch eine ungewollte Verformung oder eine ungewollte mechanische Belastung am Anschluss des zweiten Anschlussabschnitts 155 der ersten Busbar 25 vermieden wird. Dadurch wird ein zuverlässiger elektrischer Kontakt über eine lange Lebensdauer des zweiten Anschlussabschnitts 155, beispielsweise an der Leiterplatte, sichergestellt.

Durch die Lastabstützung von Lasten aus dem ersten elektrischen Kabel 135 über den ersten Trägerabschnitt 60 und die zweite Busbar 175 an dem Gehäuse 15 wird ferner ein sicherer Halt des Verschlussabschnitts 55 in der Gehäuseöffnung 40 sichergestellt. Insbesondere wird hierbei ein ungewolltes Verkippen des Verschlussabschnitts 55 in der Gehäuseöffnung 40 vermieden, sodass die Fluiddichtheit des Gehäuseinnenraums 30 über eine lange Lebensdauer sicherstellt werden kann.

Des Weiteren hat die in den Figuren gezeigte Ausgestaltung des leistungselektrischen Geräts 10 den Vorteil, dass das leistungselektrische Gerät 10 besonders einfach und kostengünstig herstellbar ist. Ferner können kosteneffiziente Standardteile genutzt werden. Insbesondere kann das leistungselektrische Gerät 10 vollautomatisiert hergestellt werden.

### Bezugszeichenliste

- 10: leistungselektrisches Gerät
- 15: Gehäuse
- 20: Gehäusedurchführung
- 25: erste Busbar
- 30: Gehäuseinnenraum
- 35: Umgebung
- 40: Gehäuseöffnung
- 45: Einleger
- 50: erstes Verbindungselement
- 55: Verschlussabschnitt
- 60: erster Trägerabschnitt
- 65: zweiter Trägerabschnitt
- 70: Außenkontur
- 75: erste Seitenfläche
- 80: Durchgangsöffnung
- 85: erste Aussparung
- 90: zweite Seitenfläche
- 95: erster Anschlussabschnitt
- 100: erste Anschlussöffnung
- 105: erste Aufnahme
- 110: erste Außenseite
- 115: Innengewinde
- 120: erste Auskragung
- 125: zweite Auskragung
- 130: erster Verstärkungsabschnitt
- 131: dritte Seitenfläche
- 132: zweiter Verstärkungsabschnitt
- 135: erstes elektrisches Kabel
- 140: erstes Kontaktelement
- 145: erstes Befestigungsmittel
- 150: Schaft
- 155: zweiter Anschlussabschnitt
- 160: Gehäusesteg
- 165: Gehäusedeckel
- 170: Überragabschnitt
- 175: zweite Busbar
- 180: Gehäuseaußenseite
- 185: zweites Verbindungselement
- 190: zweite Aufnahme
- 195: zweite Außenseite
- 200: zweite Aussparung
- 205: zweite Anschlussöffnung
- 210: zweites elektrisches Kabel
- 215: zweites Kontaktelement
- 220: zweites Befestigungsmittel

## Patentansprüche

1. Leistungselektrisches Gerät (10),
- aufweisend ein Gehäuse (15), eine Gehäusedurchführung (20) und eine erste Busbar (25),
- wobei das Gehäuse (15) einen Gehäuseinnenraum (30) zumindest abschnittsweise umschließt und eine Gehäuseöffnung (40) aufweist,
- wobei die Gehäusedurchführung (20) einen Einleger (45) und ein erstes Verbindungselement (50) aufweist,
- wobei der Einleger (45) einen plattenförmig ausgebildeten Verschlussabschnitt (55) und einen ersten Trägerabschnitt (60) aufweist,
- wobei der Verschlussabschnitt (55) die Gehäuseöffnung (40) verschließt und der erste Trägerabschnitt (60) sich auf einer vom Gehäuseinnenraum (30) abgewandten Seite des Verschlussabschnitts (55) geneigt vom Verschlussabschnitt (55) wegerstreckt,
- wobei die erste Busbar (25) zumindest abschnittweise an dem ersten Trägerabschnitt (60) angeordnet ist und durch den Verschlussabschnitt (55) in den Gehäuseinnenraum (30) geführt ist,
- wobei das erste Verbindungselement (50) zumindest abschnittweise in dem ersten Trägerabschnitt (60) neben der ersten Busbar (25) eingebettet ist und stoffschlüssig mit dem ersten Trägerabschnitt (60) verbunden ist.

2. Leistungselektrisches Gerät (10) nach Anspruch 1,
- wobei die Gehäusedurchführung (20) ein zweites Verbindungselement (185) aufweist,
- wobei der Verschlussabschnitt (55) eine Außenkontur (70) aufweist, die zumindest abschnittsweise korrespondierend zu der Gehäuseöffnung (40) ausgebildet ist,
- wobei der erste Trägerabschnitt (60) seitlich über den Verschlussabschnitt (55) mit einem Überragabschnitt (170) ragt,
- wobei in dem Überragabschnitt (170) das zweite Verbindungselement (185) angeordnet ist,
- wobei das zweite Verbindungselement (185) seitlich versetzt zu dem ersten Verbindungselement (50) in dem Überragabschnitt (170) angeordnet ist und zumindest abschnittweise in dem Überragabschnitt (170) eingebettet ist.

3. Leistungselektrisches Gerät (10) nach Anspruch 2,
- aufweisend eine am ersten Trägerabschnitt (60) angeordnete zweite Busbar (175),
- wobei die zweite Busbar (175) an einer Gehäuseaußenseite (180) des Gehäuses (15) befestigt ist,
- wobei die zweite Busbar (175) am Überragabschnitt (170) versetzt zu der ersten Busbar (25) angeordnet ist.

4. Leistungselektrisches Gerät (10) nach einem der vorhergehenden Ansprüche,
- wobei in dem ersten Trägerabschnitt (60) eine erste Aussparung (85) auf der zur ersten Busbar (25) zugewandten Seite angeordnet ist,
- wobei die erste Aussparung (85) zumindest abschnittweise korrespondierend zu der ersten Busbar (25) ausgeformt ist,
- wobei in die erste Aussparung (85) die erste Busbar (25) eingreift.

5. Leistungselektrisches Gerät (10) nach einem der vorhergehenden Ansprüche,
- wobei in dem ersten Trägerabschnitt (60) eine erste Aufnahme (105) angeordnet ist,
- wobei in der ersten Aufnahme (105) das erste Verbindungselement (50) angeordnet ist,
- wobei an dem ersten Trägerabschnitt (60) der Einleger (45) einen ersten Verstärkungsabschnitt (130) aufweist, der auf einer der ersten Busbar (25) abgewandten Seite des ersten Trägerabschnitts (60) angeordnet und mit dem ersten Trägerabschnitt (60) verbunden ist,
- wobei sich die erste Aufnahme (105) durch den ersten Trägerabschnitt (60) und den ersten Verstärkungsabschnitt (130) erstreckt.

6. Leistungselektrisches Gerät (10) nach einem der vorhergehenden Ansprüche,
- wobei das erste Verbindungselement (50) an einer ersten Außenseite (110) eine erste Auskragung (120) aufweist,
- wobei die erste Auskragung (120) in den ersten Trägerabschnitt (60) eingreift und das erste Verbindungselement (50) formschlüssig mit dem ersten Trägerabschnitt (60) verbindet.

7. Leistungselektrisches Gerät (10) nach einem der vorhergehenden Ansprüche,
- wobei das Gehäuse (15) und/oder die Busbar (25, 175) und/oder das erste Verbindungselement (50) einen elektrisch leitenden ersten Werkstoff aufweist,
- wobei insbesondere das Gehäuse (15) und/oder die Busbar (25, 175) und/oder das erste Verbindungselement (50) einen der folgenden elektrisch leitenden ersten Werkstoffe aufweist: Aluminium, Eisen, Stahl, Kupfer, nichtrostenden Stahl.

8. Leistungselektrisches Gerät (10) nach einem der vorhergehenden Ansprüche,
- wobei der Einleger (45) einen elektrisch nichtleitenden zweiten Werkstoff aufweist,
- wobei insbesondere der Einleger (45) einen der folgenden elektrisch nichtleitenden zweiten Werkstoffe aufweist: Kunststoff, Thermoplast, Duroplast, Polyvinylchlorid (PVC), Polyethylen (PE), Polypropylen (PP), Polyamid (PA).

9. Verfahren zur Herstellung eines leistungselektrischen Geräts (10) nach einem der vorhergehenden Ansprüche,
- wobei eine Form bereitgestellt wird,
- wobei in die Form die erste Busbar (25) und das erste Verbindungselement (50) eingelegt werden,
- wobei der zweite Werkstoff und/oder zumindest ein erstes Vorprodukt des zweiten Werkstoffs oder ein Gemisch aus einem ersten Vorprodukt und einem zweiten Vorprodukt in die Form eingebracht wird und die erste Busbar (25) und das erste Verbindungselement (50) zumindest abschnittsweise umschließt,
- wobei der zweite Werkstoff und/oder das erste Vorprodukt des zweiten Werkstoffs und/oder das Gemisch zu dem Einleger (45) ausgehärtet wird und eine stoffschlüssige Verbindung zu dem ersten Verbindungselement (50) ausbildet,
- wobei der Einleger (45) mit dem Verschlussabschnitt (55) in die Gehäuseöffnung (40) eingesetzt wird.
